# FASCICULE DE BREVET EUROPEEN

(11) **EP 0 470 240 B1**
(45) Date de publication et mention de la délivrance du brevet: **18.10.1995**
(21) Numéro de dépôt: 91905841.2
(22) Date de dépôt: 26.02.1991
(51) Int. Cl.: A47L 9/10, A47L 5/36

(54) **DISPOSITIF DE NETTOYAGE PAR ASPIRATION**
STAUBSAUGER
VACUUM CLEANING DEVICE

(30) Priorité: 27.02.1990 FR 9002449
(43) Date de publication de la demande: 12.02.1992
(73) Titulaire: SASSIER, Gérard, F-11100 Narbonne (FR)
(72) Inventeur: SASSIER, Gérard, F-11100 Narbonne (FR)
(74) Mandataire: Rataboul, Michel Charles
(86) Numéro de dépôt international: FR9100157
(87) Numéro de publication internationale: WO9112762

(56) Documents cités:
- CH-A- 409 266
- DE-A- 3 723 148
- FR-A- 787 871
- GB-A- 865 262
- US-A- 2 044 827
- US-A- 3 910 781
- US-A- 4 222 753

## Description

On connaît de multiples dispositifs de nettoyage destinés à évacuer des particules solides : poussières, déchets, etc. par aspiration.

Ils comprennent tous un moteur et une turbine provoquant une dépression dans un conduit dont une extrémité doit être placée devant la zone à nettoyer et l'autre est située à l'entrée d'une chambre contenant au moins une paroi souple telle qu'un sac à travers lequel la turbine aspire l'air et qui joue le rôle d'un filtre car il retient les particules solides tandis qu'il laisse passer l'air aspiré par la turbine.

La paroi souple est généralement disposée verticalement sur une armature en présentant une ouverture à sa partie inférieure, située au dessus d'un bac de récupération dans lequel tombent par gravité, les particules solides non accrochées à la paroi souple Lors du nettoyage ou du remplacement de la paroi souple, on lui imprime des secousses afin de faire tomber dans le bac de récupération le maximum de particules et de poussiéres.

Le bac est monté mobile dans un compartiment d'où on le retire pour évacuer son contenu.

L'air chargé de poussières est introduit dans le compartiment et, pour éviter de trop grandes pertes de charge, on ferme ce compartiment au moyen d'une porte qui est plaquée contre un dormant avec interposition d'un joint d'étanchéité.

Une telle structure ne donne pas satisfaction et cela à plusieurs titres:
- Pour de simples raisons géométriques, le bac de récupération ne peut pas occuper exactement tout le volume intérieur du compartiment car il faut prévoir un jeu permettant les mouvements du bac qui est mobile par rapport au compartiment fixe. Il en résulte que des particules solides tombent à l'extérieur du bac, dans le compartiment, et non à l'intérieur. Ces particules s'accumulent et finissent par créer des amas qui, en grossisssant, finissent par géner les mouvements du bac.
- Le bac est ainsi repoussé petit à petit et arrive un moment ou l'on ne peut fermer la porte du compartiment qu'en forçant sur le bac puis, ces circonstances s'aggravant nécessairement, il devient impossible de fermer la porte. Il faut alors retirer le bac et nettoyer le compartiment à la main, ce qui est une opération difficile.
- Les ouvertures et fermetures successives de la porte provoquent tout naturellement l'usure du joint dont l'efficacité se dégrade jusqu'au moment où il faut le remplacer. Mais, par souci d'économie, on attend le plus longtemps possible avant de changer le joint de sorte que, petit à petit et pourrait-on dire de manière insensible, l'étanchéité diminue de telle sorte que la turbine aspire de l'air extérieur par les intervalles non obturés de la porte au lieu d'aspirer l'air chargé de poussières exclusivement par le conduit. Dans la pratique, cela peut provoquer jusqu'à 80 % de perte de rendement de l'appareil.
- La paroi souple, ou sac, est fixé à un cadre au moyen de boulons qui sont une gêne pour le retrait facile du sac en vue de son nettoyage ou de son remplacement. En outre, le sac doit être retiré et remis en place par le côté amont du système, c'est-à-dire du côté sale, empoussiéré par l'air chargé, ce qui est une opération pénible.

Pour fixer l'état de la technique on peut citer :
Le brevet GB-A-865 262 qui décrit un aspirateur comportant un bac contenant un sac à poussières et un couvercle qui surmonte l'ensemble bac/sac à l'intérieur duquel est disposé une paroi filtrante.

Cette paroi filtrante est maintenue en forme par une armarture complexe pour être tendue.

Entre le couvercle et le haut du bac est disposé un joint d'étanchéité qui peut être supporté par le couvercle ou par le bac.

Des crochets pivotants sur des piéces articulées assujetties au bac coopérent avec des trous ménagés dans le couvercle afin d'assurer la fermeture de l'aspirateur et de maintenir le bac contre le joint d'étanchéité.

En raison de la présence d'un sac à poussières disposé dans le bac, une partie non négligeable des poussières tombe à l'extérieur du sac puisqu'il n'y a pas d'étanchéité entre le sac et le bac. Il en résulte un encrassement du bac qui nécessite son nettoyage simultanément à celui du sac. De plus, le filtre est assujetti à une armature métallique complexe qui génère son usure par frottement.

Le brevet US-A-2.044.827 qui décrit un aspirateur comportant un logement supérieur à l'intérieur duquel est assujettie sur une armature complexe une paroi filtrante totalement indépendante d'un bac à poussières inférieur. Il en résulte une usure importante de la paroi filtrante par frottement.

Par ailleurs, cet aspirateur ne comporte aucun moyen pour assurer une bonne étanchéité entre ce filtre, le bac à poussières et le compartiment contenant ce bac ce qui provoque des pertes de charges importantes qui diminuent considérablement le rendement.

Le brevet CH-A-409.266 qui décrit un aspirateur industriel comportant dans sa partie inférieure un bac à poussières équivalent à une poubelle. Ce bac à poussières est monté mobile de bas en haut par une plaque associée à un étrier. La partie supérieure de l'aspirateur comprend un filtre maintenu sur une armature complexe, tout à fait indépendant du bac.

Ce receptacle est monté mobile de bas en haut par des moyens mécaniques complexes qui n'assurent pas une étanchéité correcte et directe entre le filtre et le receptacle. Par ailleurs, le filtre est assujetti à des armatures métalliques de sorte qu'il subit des contraintes importantes et qu'il s'use.

Cet appareil comporte un joint d'étanchéité entre une partie intermédiaire fixe et une partie inférieure amovible, joint qui subit les contraintes mécaniques résultant des mises en place et des retraits successifs du réceptacle. Il en résulte une diminution de l'étanchéité et donc de performances de l'appareil par perte de charge.

Le brevet DE-A-3.723.148 décrit un appareil de nettoyage par aspiration dont la partie supérieure comporte des moyens de filtration et la partie inférieure un bac contenant un sac à poussières amovible et monté mobile de bas en haut.

Ce bac est assujetti par un ensemble mécanique complexe de pièces articulées à la partie supérieure lorsque l'appareil est en position de fonctionnement.

Le brevet US-A-4.222.753 qui décrit un appareil de nettoyage comportant un bac sans entrée d'air surmonté d'une partie qui comporte un filtre. Ce filtre est maintenu à sa base par une pièce métallique associée à un ressort qui exerce une force radiale, ce qui accentue les efforts mécaniques supportés par le filtre et donc son usure voire sa déchirure.

En outre, la partie inférieure est constituée par un bac contenant un sac qui n'interdit pas la chute accidentelle de poussières entre lui et le bac et il n'y a aucune liaison mécanique étanche avec le filtre.

De plus, cet appareil ne comporte aucun moyen assurant l'étanchéité entre le bac et la partie qui le surmonte et, donc, l'appareil ne peut fournir des performances de rendement satisfaisantes.

Les brevets US-A-3.910.781 et FR-A-787.871 décrivent un aspirateur à poussières comportant un filtre assujetti et maintenu par une structure métallique complexe associée à des ressorts. Il en résulte une usure accrue de celui-ci.

La présente invention remédie à tous ces inconvénients en prévoyant une structure nouvelle à l'entrée de l'appareil qui permet de garentir un rendement maximum à l'appareil en supprimant les causes de fuites et de perte de charge.

En outre, cet appareil permet :
- d'assurer une étanchéité directe et totale entre le filtre et le bac.
- de supprimer les portes d'accés au compartiment contenant le bac.
- d'assurer une propreté absolue du compartiment à l'intérieur duquel se trouve le bac à poussières.

A cette fin, l'invention a pour objet un dispositif de nettoyage par aspiration, du type comportant une enceinte comprenant d' une part une chambre dans laquelle se trouve au moins une paroi souple telle qu'un sac devant arrêter des particules solides tout en laissant passer l'air aspiré et, d'autre part, un compartiment devant contenir un bac amovible situé sous la chambre et destiné à recueillir les particules solides pouvant tomber par gravité, caractérisé en ce qu'il comprend des moyens de liaison étanches tels qu'un joint périphérique souple assujetti à la paroi souple et qui assure une liaison directe et étanche entre ladite paroi et le bac, lequel comporte au moins une entrée d'air.

Selon d'autres caractéristiques de l'invention :
- la paroi souple et le joint sont séparables l'un de l'autre;
- la paroi souple et le joint sont inséparables et forment un ensemble interchangeable avec un autre semblable;
- la paroi souple et le bac sont montés mobiles l'un par rapport à l'autre pour qu'ils puissent occuper deux positions relatives dans l'une desquelles ils sont séparés afin qu'ils puissent être déplacés individuellement et dans l'autre desquelles ils sont appliqués l'un contre l'autre de manière étanche;
- le bac est monté mobile dans le compartiment, d'une part horizontalement à la manière d'un tiroir et d'autre part verticalement pour pouvoir être appliqué par sa périphérie contre le joint solidaire de la paroi souple, des moyens étant prévus pour maintenir ledit joint à l'encontre du bac;
- les moyens pour maintenir le joint à l'encontre du bac sont constitués par au moins une butée prévue dans la chambre;
- la butée est constituée par un cadre formé de cornières fixées aux parois de la chambre, le joint périphérique solidaire de la paroi souple devant être placé contre ledit cadre, entre celui-ci et le bac;
- le bac porte au moins deux rampes fixées à l'extérieur de deux parois latérales opposées, à un niveau légèrement inférieur à celui du sommet de butées correspondantes situées à l'intérieur du compartiment;
- les butées sont constituées par des galets montés pivotants;
- le dispositif comporte un tiroir indépendant du bac et constituant un fond plein et amovible du compartiment.

L'invention sera mieux comprise par la description détaillée ci-après, faite en référence au dessin annexé. Bien entendu, la description et le dessin ne sont donnés qu'à titre d'exemple indicatif et non limitatif.

La figure 1 est une vue schématique en perspective d'un ensemble conforme à l'invention, comprenant une paroi souple à trois chambres et une monture de fixation.

La figure 2 est une vue schématique en perspective avec coupe partielle d'un dispositif complet conforme à l'invention, seuls les organes mécaniques eux-mêmes n'étant pas représentés (moteur, turbine, etc.).

Les figures 3 et 4 sont deux vues schématiques en perspective d'un dispositif complet conforme à l'invention, dont on a retiré un capot de protection devant masquer et protéger les organes mécaniques (moteur, turbine, etc.).

La figure 5 est une vue schématique partielle montrant le bac en cours de mise en place.

La figure 6 est une vue schématique partielle montrant le bac en position de fonctionnement.

En se reportant au dessin, on voit qu'un dispositif conforme à l'invention comprend un ensemble 1 formé d'un sac 2 en tissu filtrant, qui présente une bordure 3 telle qu'un cadre rigide 4 sur les faces duquel est assujetti un joint d'étanchéité souple 5.

Le sac 2 et la bordure 3 peuvent être dissociables, notamment si l'on veut pouvoir nettoyer le sac 2 sans la bordure 3 puis les associer à nouveau. Dans ce cas, on utilise des organes d'assujettissement de tout type connu : bride et boulons, collier de serrage etc., ce problème pouvant être résolu aisément par l'homme de métier.

Le sac 2 et la bordure 3 peuvent aussi former un tout indissociable, par exemple en surmoulant directement le joint 5 sur l'embouchure du sac 2. Le joint 5 est réalisé en matière synthétique dont la rigidité est choisie pour permettre à la fois de donner une forme stable à l'embouchure du sac et d'assurer une déformation souple pour constituer un joint d'étanchéité.

Dans ce cas, on stocke des ensembles 1 et on les remplace un par un au fur et à mesure des besoins, les ensembles 1 saturés ou usés étant éliminés purement et simplement.

Le sac 2 comprend, ainsi que cela est connu en soi, trois poches 6, 7 et 8 qui vont en se rétrécissant depuis une embouchure quadragulaire commune 9 jusqu'à un sommet individuel 10, 11 et 12.

Aux sommets 10, 11 et 12, se trouvent des boucles 13 destinées à l'accrochage de l'ensemble 1 dans un dispositif d'aspiration que l'on va décrire maintenant.

Sur les figures 2, 3 et 4, on voit qu'un dispositif conforme à l'invention comprend une enceinte 20 montée sur des roulettes 21 et fermée à sa partie supérieure par une plaque 22 supportant les différents organes mécaniques voulus, dont un moteur électrique 23 alimenté en courant par un câble 24 et une turbine 25 entraînée par le moteur 23 au moyen d'une courroie 26.

La turbine est associée à un conduit 27 placé en regard d'un passage ménagé dans la plaque 22 et débouchant dans une chambre 30 munie de crochets 31 pour y suspendre l'ensemble 1 par ses boucles 13.

La chambre 30 présente en façade une fenêtre 32 qui, en service normal, est obturée par une plaque amovible étanche (non représentée).

Des cornières 33 sont fixées à l'intérieur des parois de la chambre 30 pour constituer une butée périphérique à la bordure 3.

L'ensemble 1, mis en place, détermine un compartiment inférieur 40 dans lequel un bac 41 est monté mobile à la manière d'un tiroir, ce pourquoi il présente une poignée de manoeuvre 42.

Le bac 41 présente un rebord plan continu 43 dont la largeur correspond sensiblement à celle du joint 5 de la bordure 3.

Sur ses deux parois latérales opposées, le bac 41 possède deux rampes 44 et 45 situées à deux niveaux différents chacun un peu plus bas que des butées 46 et 47 placées à l'intérieur du compartiment 40. Chaque butée 46 et 47 est constituée par un galet monté pivotant afin d'éviter des frottements lors de leur mise en action comme on le décrira plus loin.

Des orifices 48 et 49 traversent les parois latérales du bac 41, orifices qui sont situés en regard de passages 28 et 29 ménagés à travers les parois de l'enceinte 20.

Le compartiment 40 n'a pas de fond afin d'éviter toute accumulation accidentelle de poussières lors des manipulations des ensembles 1 saturés, après retrait du bac 41. Mais pour faciliter les mouvements de ce dernier, on prévoit des glissières longitudinales 50 (figures 3 et 4) dont une centrale sur laquelle repose un galet 51 monté pivotant à l'avant du bac 41.

En prévoyant que le compartiment 40 n'a pas de fond mais de simples cornières, les poussières qui tombent, après retrait du bac 41, lors du changement de sac, salissent le sol, ce qui peut n'avoir pas trop d'importance, par exemple lorsque le dispositif est situé dans un garage qui doit nécessairement être nettoyé de manière particulièrement énergique.

Dans d'autres cas, cette structure peut avoir des inconvénients et, afin d'éviter que les poussières ne salissent le sol, on prévoit un tiroir 60, engagé dans des guides fixes (non visibles sur le dessin) et qui est situé sous les glissières 50. Il reste en place quand on enlève l'ensemble 1 usagé et on le retire pour le vider avant de mettre en place le nouvel ensemble 1 propre.

Le tiroir est, par exemple, muni de boutons 61 pour sa manoeuvre.

Le fonctionnement du dispositif qui vient d'être décrit est le suivant :

On place un ensemble 1 dans la chambre 30 en l'introduisant de bas en haut, par le compartiment 40, après retrait du bac 41. Pour plus de commodité, on retire la plaque de fermeture (non représentée) qui obture normalement la fenêtre 32. On accroche les boucles 13 aux crochets 31 et l'on s'assure que la bordure 3 est bien en appui contre les cornières 33, puis on remet en place la plaque de fermeture sur la fenêtre 32.

On introduit le bac 41 dans le compartiment 40 en faisant rouler son galet 51 sur la glissière centrale 50.

Pour que le mouvement du bac 41 soit simple et libre, il faut qu'il subsiste un jeu entre le rebord 43 du bac 41 et la face inférieure du joint 5 de la bordure 3. Ce jeu est un espace de hauteur H visible sur la figure 4.

A la fin du mouvement d'introduction du bac 41 selon la flêche F1 (figure 5), les rampes 44 et 45 rencontrent les galets 46 et 47. La forme et la disposition des rampes 44 et 45 sont choisies de telle sorte qu'en continuant à pousser le bac 41, on les oblige à passer par dessus les galets 46 et 47 et, en conséquence, elles élèvent le bac 41 selon la flêche F2 d' une distance au moins égale à la hauteur H.

Le rebord 43 du bac 41 est alors énergiquement appliqué contre la bordure 3, en comprimant un peu le joint 5, ce qui assure la jonction étanche entre le bac 41 et le sac 2.

On voit qu'avec l'invention, on constitue une enceinte continue et étanche formée d'une partie supérieure (la paroi souple 2) et d'une partie inférieure (le bac 41) sans intermédiaire entre elles, sauf le joint d'étanchéité 5.

On choisit de raccorder un conduit d'aspiration 70 soit à l'orifice 48, soit à l'orifice 49 après mise en place du bac 41, en utilisant le passage 28 ou le passage 29. On place une tape 71 fixée par des boulons 72 sur l'orifice 48 ou 49 que l'on n'a pas choisi, mais le passage non utilisé 28 ou 29 peut rester ouvert sans inconvénient puisqu'il se trouve à l'extérieur de bac 41. Le passage utilisé, d'ailleurs, n'a lui-même aucune liaison étanche avec le conduit 70 qui est raccordé directement à l' orifice du bac 41.

On réalise ainsi une jonction sans fuite depuis une buse d'aspiration 73 de tout type connu fixée à l'extrémité du conduit 70 jusqu'à l'intérieur du sac 2, par l'intérieur du bac 41.

On branche le câble d 'alimentation 24 et l'on met le moteur 23 en marche, soit par action directe sur un interrupteur, soit en utilisant un mécanisme déclanché par un jeton, une carte ou une pièce de monnaie.

Le dispositif est alors utilisable de la manière bien connue en soi. La turbine 25 aspire l'air et crée ainsi une dépression à l'embouchure de la buse 73. L'air chargé de poussières et d'impuretés chemine dans le conduit 70, arrive dans le bac 41 et s'élève dans les trois poches 6, 7 et 8 du sac 2 qui offrent ainsi une très grande surface pour le passage de l'air et la rétention des poussières et impuretés.

En cours d'usage, on peut imprimer des secousses au sac 2, par la fenêtre 32, afin de le désaturer en faisant tomber des poussières et impuretés accrochées au sac 2 dans le bac 41. On voit qu'ici ces poussières et impuretés ne peuvent rien souiller car elles ne peuvent tomber que dans le bac 41, relié de manière étanche au sac 2 par la bordure 3.

Quand le sac 2 est devenu inutilisable parce qu'il est saturé ou usé, on débranche le conduit 70, on retire le bac 41 que l'on vide et l'on retire le sac 2 par le compartiment 40 après avoir décroché les boucles 13.

Aucun organe de fixation ne vient gêner ou ralentir cette opération puisque l'on retire simultanément le sac 2 et la bordure 3.

On peut, tout aussitôt, remettre un ensemble 1 comme dit ci-dessus, ce qui ne prend que très peu de temps. On remet le bac 41 en place et l'on rebranche le conduit 70, et le dispositif est immédiatement opérationnel.

Si l'on choisit le mode de réalisation selon lequel le sac 2 est dissociable de la bordure 3, on peut les séparer, sans perdre aucun temps de fonctionnement du dispositif, par exemple pour nettoyer et/ou laver le sac 2 en vue de son remploi.

Si l'on choisit le mode de réalisation selon lequel le sac 2 et la bordure 3 sont indissociables, on jette l'ensemble 1. Ce mode de réalisation peut sembler plus onéreux, mais comme le joint 5 n'est utilisé qu'une seule fois, il peut être moins robuste que s'il devait être réutilisé souvent et on peut donc le réaliser dans un matériau plus économique. Il en est de même pour le sac 2 qui peut être relativement fragile et donc bon marché.

La bordure 3 peut ne pas comprendre de cadre rigide 4, celui-ci étant seulement une aide à la mise en place et au maintien du joint 5.

Le raccord 74 utilisé pour la jonction du conduit 70 au bac 41 peut être de tout type connu et sa réalisation est à la portée de l'homme de métier, de sorte qu'il est inutile d'en donner une description complète.

On remarque en particulier sur la figure 4, que les organes mécaniques sont d'un accès particulièrement facile car lorsque l'on a retiré le capot de protection (non représenté) on peut sans aucune difficulté changer la courroie 26 ou le conduit 27, ou bien faire une réparation, voire retirer le moteur 23 ainsi que la turbine 25, sans faire appel à une main d'oeuvre extérieure et spécialement formée.

## Revendications

1. Dispositif de nettoyage par aspiration, du type comportant une enceinte (20) comprenant d'une part une chambre (30) dans laquelle se trouve au moins une paroi souple (2) telle qu'un sac devant arrêter des particules solides tout en laissant passer l'air aspiré et, d'autre part, un compartiment (40) devant contenir un bac (41) amovible situé sous la chambre (30) et destiné à recueillir les particules solides pouvant tomber par gravité, caractérisé en ce qu'il comprend des moyens de liaison étanches (5) tels qu'un joint périphérique souple assujetti à la paroi souple (2) et qui assure une liaison directe et étanche entre ladite paroi (2) et le bac (41), lequel comporte au moins une entrée d'air (48-49).

2. Dispositif selon la revendication 1, caractérisé en ce que la paroi souple (2) et le joint (5) sont séparables l'un de l'autre.

3. Dispositif selon la revendication 1, caractérisé en ce que la paroi souple (2) et le joint (5) sont inséparables et forment un ensemble (1) interchangeable avec un autre semblable.

4. Dispositif selon la revendication 1, caractérisé en ce que la paroi souple (2) et le bac (41) sont montés mobiles l'un par rapport à l'autre pour qu'ils puissent occuper deux positions relatives dans l'une desquelles ils sont séparés afin qu'ils puissent être déplacés individuellement et dans l'autre desquelles ils sont appliqués l'un contre l'autre de manière étanche.

5. Dispositif selon la revendication 4, caractérisé en ce que le bac (41) est monté mobile dans le compartiment (40), d'une part horizontalement à la manière d'un tiroir et d'autre part verticalement pour pouvoir être appliqué par sa périphérie (43) contre le joint (5) solidaire de la paroi souple (2), des moyens étant prévus pour maintenir ledit joint (5) à l'encontre du bac (41).

6. Dispositif selon la revendication 5, caractérisé en ce que les moyens pour maintenir le joint (5) à l'encontre du bac (41) sont constitués par au moins une butée (33) prévue dans la chambre (30).

7. Dispositif selon la revendication 6, caractérisé en ce que la butée est constituée par un cadre formé de cornières (33) fixées aux parois de la chambre (30), le joint périphérique (5) solidaire de la paroi souple (2) devant être placé contre ledit cadre (33), entre celui-ci et le bac (41).

8. Dispositif selon la revendication 4, caractérisé en ce que le bac (41) porte au moins deux rampes (44 et 45) fixées à l'extérieur de deux parois latérales opposées, à un niveau légèrement inférieur à celui du sommet de butées correspondantes (46 et 47) situées à l'intérieur du compartiment (40).

9. Dispositif selon la revendication 8, caractérisé en ce que les butées (46 et 47) sont constituées par des galets montés pivotants.

10. Dispositif selon la revendication 1, caractérisé en ce qu'il comporte un tiroir (60) indépendant du bac (41) et constituant un fond plein et amovible du compartiment (40).

## Claims

1. A vacuum cleaning device of the type comprising an enclosure (20) including on the one hand a chamber (30) in which at least one flexible wall (2) is located, such as a bag for blocking solid particles whilst allowing the inspired air to pass and, on the other hand, a compartment (40) for containing a removable tank (41) situated under the chamber (30) and intended to collect the solid particles which are able to fall by gravity, characterised in that it includes sealing connection means (5) such as a flexible peripheral joint fastened to the flexible wall (2) and which ensures a direct and sealing connection between said wall (2) and the tank (41), which comprises at least one air inlet (48-49).

2. A device according to claim 1, characterised in that the flexible wall (2) and the joint (5) are separable from each other.

3. A device according to claim 1, characterised in that the flexible wall (2) and the joint (5) are inseparable and form a unit (1) which is interchangeable with another similar unit.

4. A device according to claim 1, characterised in that the flexible wall (2) and the tank (41) are movably mounted with respect to each other in order that they can occupy two relative positions in one of which they are separated so that they can be displaced individually and in the other of which they are applied against each other in a sealing manner.

5. A device according to claim 4, characterised in that the tank (41) is movably mounted in the compartment (40), on the one hand horizontally in the manner of a drawer and on the other hand vertically in order to be able to be applied by its periphery (43) against the joint (5), integral with the flexible wall (2), means being provided for maintaining said joint (5) against the tank (41).

6. A device according to claim 5, characterised in that the means for maintaining the joint (5) against the tank (41) are constituted by at least one stop (33) provided in the chamber (30).

7. A device according to claim 6, characterised in that the stop is constituted by a frame formed from angle-pieces (33) fixed to the walls of the chamber (30), the peripheral joint (5), integral with the flexible wall (2) being placed against said frame (33), between the latter and the tank (41).

8. A device according to claim 4, characterised in that the tank (41) carries at least two ramps (44 and 45) fixed to the exterior of the two opposite lateral walls, at a level slightly slower than that of the top of the corresponding stops (46 and 47) situated inside the compartment (40).

9. A device according to claim 8, characterised in that the stops (46 and 47) are constituted by pivotally mounted rollers.

10. A device according to claim 1, characterised in that it comprises a drawer (60), independent from the tank (41) and constituting a solid and removable bottom of the compartment (40).

## Patentansprüche

1. Vorrichtung zum Reinigen durch Saugen des Typs mit einem Vakuumbehälter (20), zum einen mit einer Kammer (30), in der sich mindestens eine nachgiebige Wandung (2), wie ein Sack, befindet zum Aufhalten von festen Teilchen, während angesaugte Luft hindurchgeht, und zum anderen mit einem Raum (40) zur Aufnahme einer Wanne (41), die entfernbar unter der Kammer (30) angeordnet ist und zum Aufnehmen der festen Teilchen dient, die aufgrund Schwerkraft herabfallen, gekennzeichnet durch eine Einrichtung (5) zur dichten Verbindung, wie eine nachgiebige Umfangsdichtung, die an der nachgiebigen Wandung (2) befestigt ist und die eine direkte und dichte Verbindung zwischen der Wandung (2) und der mindestens einen Lufteinlaß (48-49) aufweisenden Wanne (41) sicherstellt.

2. Vorrichtung nach Anspruch 1, dadurch gekennzeichnet, daß die nachgiebige Wandung (2) und die Verbindungseinrichtung (5) voneinander trennbar sind.

3. Vorrichtung nach Anspruch 1, dadurch gekennzeichnet, daß die nachgiebige Wandung (2) und die Dichtung (5) untrennbar sind und eine Einheit (1) bilden, die durch eine gleichartige Einheit ersetzbar ist.

4. Vorrichtung nach Anspruch 1, dadurch gekennzeichnet, daß die nachgiebige Wandung (2) und die Wanne (41) relativ zueinander beweglich angeordnet sind, damit sie relativ zueinander zwei Stellungen einnehmen können, wobei diese in der einen Stellung voneinander getrennt sind, so daß sie einzeln entfernt werden können und in der anderen Stellung dichtend gegeneinander anliegen.

5. Vorrichtung nach Anspruch 4, dadurch gekennzeichnet, daß die Wanne (41) beweglich in dem Raum (40) angeordnet ist, einerseits horizontal in der Art einer Schublade und andererseits vertikal, um mit ihrem Umfang (43) gegen die Dichtung (5) in Verbindung mit der nachgiebige nachgiebigen Wandung (2) angelegt werden zu können, wobei Mittel vorgesehen sind, um die Dichtung (5) gegen die Wanne (41) zu halten.

6. Vorrichtung nach Anspruch 5, dadurch gekennzeichnet, daß die Mittel zum Halten der Dichtung (5) gegen die Wanne (41) mindestens einen Anschlag (33) umfassen, der in der Kammer (30) vorgesehen ist.

7. Vorrichtung nach Anspruch 6, dadurch gekennzeichnet, daß der Anschlag einen Rahmen umfaßt, der aus Winkeln (33) gebildet wird, die an den Wänden der Kammer (30) befestigt sind, wobei die Umfangsdichtung (5), die mit der nachgiebigen Wandung (2) verbunden ist, gegen den Rahmen (33) zwischen diesem und der Wanne (41) anliegt.

8. Vorrichtung nach Anspruch 4, dadurch gekennzeichnet, daß die Wanne (41) mindestens zwei Rampen (44 und 45) trägt, die außen an den zwei gegenüberliegenden Längswänden in einer Ebene befestigt sind, die leicht unterhalb der Vorsprünge der entsprechenden, im Inneren des Raumes (40) angeordneten Anschläge (46 und 47) liegt.

9. Vorrichtung nach Anspruch 8, dadurch gekennzeichnet, daß die Anschläge (46 und 47) durch drehbare Rollen gebildet sind.

10. Vorrichtung nach Anspruch 1, dadurch gekennzeichnet, daß sie eine Schublade (60) umfaßt, die unabhängig von der Wanne (41) ist und einen ebenen und entfernbaren Boden des Raumes (40) bildet.
